# FASCICULE DE BREVET EUROPEEN

(11) **EP 3 347 527 B1**
(45) Date de publication et mention de la délivrance du brevet: **03.03.2021**
(21) Numéro de dépôt: 16775283.1
(22) Date de dépôt: 08.09.2016
(51) Int. Cl.: E02D 17/13

(54) **MACHINE DE FORAGE**
SCHLITZWANDFRÄSE
MACHINE FOR MAKING A DIAPHRAGM WALL

(30) Priorité: 10.09.2015 FR 1558425
(43) Date de publication de la demande: 18.07.2018
(73) Titulaire: Soletanche Freyssinet, 92500 Rueil Malmaison (FR)
(72) Inventeur: CASCARINO, Sara, 92500 Rueil Malmaison (FR); PERPEZAT, Daniel, 92500 Rueil Malmaison (FR); PIVERT, Laurent, 92500 Rueil Malmaison (FR); BERNASINSKI, Régis, 92500 Rueil Malmaison (FR)
(74) Mandataire: Cabinet Beau de Loménie
(86) Numéro de dépôt international: PCT/FR2016/052245
(87) Numéro de publication internationale: WO 2017/042495

(56) Documents cités:
- EP-A1- 1 746 213
- EP-A1- 1 746 213
- EP-A1- 3 347 528
- WO-A1-2015/079877
- DE-A1- 1 534 611
- DE-B- 1 278 472
- FR-A1- 2 806 112

## Description

### Arrière-plan de l'invention

La présente invention a trait à une machine de forage pour réaliser une excavation dans un sol selon une direction de forage, ladite excavation ayant des parois et ladite machine de forage comportant :
un module d'ancrage muni d'au moins un dispositif d'ancrage pour bloquer le déplacement selon la direction de forage du module d'ancrage par rapport au sol en prenant appui sur une des parois de l'excavation ;
un module de forage muni d'organes de coupe, les organes de coupe étant mobiles en translation par rapport au module d'ancrage ;
des moyens de déplacement pour déplacer en translation les organes de coupe par rapport au module d'ancrage.

Une telle machine est notamment décrite dans le document FR 2 806 112. Elle comprend des moyens d'ancrage qui permettent de bloquer le déplacement selon la direction de forage, verticale, du châssis principal par rapport aux parois de la tranchée, et des moyens pour exercer une poussée verticale dirigée vers le bas sur l'ensemble de fraisage

Une telle machine permet d'exercer une poussée verticale sur les organes de coupe dont l'intensité est très supérieure au poids du châssis, ce qui permet de forer dans des terrains durs, tel que par exemple le granite.

Un inconvénient de cette machine est que les organes de coupe peuvent avoir tendance à glisser sur des portions de sol dures, risquant de provoquer une déviation de la trajectoire de la machine de forage, ce qui se révèle problématique, notamment lorsque l'on réalise des forages à grande profondeur.

### Objet et résumé de l'invention

Un but de la présente invention est de remédier aux inconvénients précités en proposant une machine de forage permettant de forer des terrains durs tout en contrôlant la trajectoire de forage.

Pour ce faire, le module de forage est articulé par rapport au module d'ancrage et la machine de forage comporte au moins des premiers moyens de correction de trajectoire configurés pour faire pivoter, selon un axe de pivotement transversal à la direction de forage, le module de forage par rapport au module d'ancrage.

La direction de forage est sensiblement verticale, et à tout le moins non-horizontale.

Du fait de son articulation, le module de forage est monté notamment pivotant par rapport au module d'ancrage. Le pivotement du module de forage par rapport au module d'ancrage permet de modifier la position des organes de coupe, et, partant, de corriger la trajectoire de la machine de forage.

Préférentiellement, les premiers moyens de correction de trajectoire de forage sont actionnés pendant que le dispositif d'ancrage est actionné, c'est-à-dire pendant que le module d'ancrage est arrimé dans le sol.

On comprend ainsi que, lorsque l'on souhaite corriger la trajectoire de la machine de forage, on immobilise le module d'ancrage dans le sol en actionnant le dispositif d'ancrage, on pivote le module de forage par rapport au module d'ancrage en agissant sur les premiers moyens de correction de trajectoire, et on agit sur les moyens de déplacement pour déplacer en translation vers le bas le module de forage par rapport au module d'ancrage. Selon l'invention, le pivotement du module de forage par rapport au module d'ancrage peut avoir lieu avant, après ou concomitamment au déplacement en translation du module de forage par rapport au module d'ancrage. On comprend donc que l'invention permet de corriger la direction de forage de façon précise grâce à l'ancrage du module d'ancrage.

Un autre intérêt de l'invention est de pouvoir transmettre un effort vers les organes de coupe dans une direction inclinée par rapport à la direction longitudinale du module d'ancrage, cet effort pouvant présenter une intensité très importante dans la mesure où l'on peut exercer une poussée sur le module de forage tout en prenant appui sur les parois de l'excavation grâce à l'ancrage dans le sol du module d'ancrage.

Selon une autre variante, on immobilise le module d'ancrage dans le sol après avoir pivoté le module de forage par rapport au module d'ancrage pour corriger la trajectoire.

L'articulation entre le module de forage et le module d'ancrage est opérée par un organe d'articulation qui peut être réalisé par une ou plusieurs liaisons de type pivot, par une liaison de type rotule, ou par tout autre type de moyen d'articulation équivalent. Cet organe d'articulation peut appartenir aux moyens de déplacement, ou bien être disposé entre les moyens de déplacement et le module de forage, ou bien entre les moyens de déplacement et le module d'ancrage.

Selon un premier mode de réalisation de l'invention, le module d'ancrage comporte les premiers moyens de correction de trajectoire, qui sont configurés pour exercer une poussée sur le module de forage selon une direction transversale à la direction de forage, par quoi l'actionnement des premiers moyens de correction de trajectoire fait pivoter le module de forage par rapport au module d'ancrage.

On comprend que lorsque le module d'ancrage est ancré au sol dans l'excavation, il constitue un support immobile. Aussi, une poussée exercée sur le module de forage par les premiers moyens de correction de trajectoire disposés sur le module d'ancrage a pour effet de faire pivoter le module de forage par rapport au module d'ancrage en raison de l'articulation existant entre le module de forage et le module d'ancrage. Ce pivotement a lieu selon l'axe de pivotement transversal à la direction de forage, ce dernier étant de préférence horizontal.

De préférence, l'axe de pivotement traverse le module d'ancrage.

Avantageusement, le module de forage comporte une section inférieure portant les organes de coupe et une section supérieure s'étendant au moins en partie à l'intérieur du module d'ancrage, et dans laquelle les premiers moyens de correction de trajectoire sont disposés entre le module d'ancrage et la section supérieure du module de forage. Les sections inférieure et supérieure peuvent être fixées solidairement l'une à l'autre de façon à former un corps monobloc, ou bien être mobile l'une par rapport à l'autre.

Aussi, le pivotement du module de forage par rapport au module d'ancrage est réalisé par l'action des premiers moyens de correction de trajectoire sur la section supérieure du module de forage.

Considérée dans un plan perpendiculaire à la direction de forage, la section inférieure du module de forage présente une longueur qui est, de préférence, sensiblement égale à la longueur du module d'ancrage. Il en est de même pour les largeurs respectives de la section inférieure du module de forage et du module d'ancrage.

Avantageusement, la section supérieure du module de forage est mobile à l'intérieur du module d'ancrage. De préférence, la section supérieure du module de forage est mobile en translation et en rotation par rapport au module d'ancrage.

Selon une première variante du premier mode de réalisation, les premiers moyens de correction de trajectoire sont disposés en partie supérieure du module d'ancrage, tandis que l'axe de pivotement est disposé en partie inférieure du module d'ancrage, afin de bénéficier d'un bras de levier sensiblement égal à la longueur du module d'ancrage.

Dans cette première variante, la section inférieure du module de forage peut être montée coulissante par rapport à la section supérieure dudit module de forage. Aussi, lors de l'actionnement des moyens de déplacement, la section inférieure portant les organes de coupe se déplace en translation par rapport à la section supérieure selon la direction de forage. Le module de forage comporte donc une position rétractée dans laquelle la distance entre les organes de coupe et la section supérieure est minimale, et une position déployée, dans laquelle la distance entre les organes de coupe et la section supérieure est maximale. L'ensemble constitué des sections supérieure et inférieure est monté pivotant par rapport au module d'ancrage.

Selon une deuxième variante, le module d'ancrage comporte un corps et un manchon longitudinal dans lequel est montée coulissante la section supérieure du module de forage, le manchon longitudinal étant articulé par rapport au corps. De préférence, le manchon est monté pivotant par rapport au corps selon l'axe de pivotement. Les premiers moyens de correction de trajectoire sont configurés pour pousser le manchon afin de le faire pivoter par rapport au corps du module d'ancrage, ce qui de facto provoque le pivotement du module de forage par rapport au module d'ancrage. De préférence, mais pas exclusivement, les premiers moyens de correction de trajectoire sont disposés sur le manchon.

De préférence, la section supérieure du module de forage traverse longitudinalement le module d'ancrage. Encore de préférence, l'extrémité supérieure de la section supérieure fait saillie au-delà de l'extrémité supérieure du module d'ancrage.

Avantageusement, la machine de forage comporte en outre des deuxièmes moyens de correction de trajectoire qui sont situés sur la section inférieure du module de forage et qui sont configurés pour exercer une poussée sur l'une des parois de l'excavation selon ladite direction transversale à la direction de forage.

L'action concomitante des premiers et deuxièmes moyens de correction de trajectoire permet de faciliter le pivotement du module de forage autour de l'axe de pivotement en exerçant sur ce dernier un couple de rotation plus important que celui exercé par les premiers moyens de correction de trajectoire seuls.

Avantageusement, les premiers moyens de correction de trajectoire comprennent au moins un patin de poussée.

Dans la première variante, le patin de poussée exerce une poussée sur la section supérieure du module de forage, tandis que dans la deuxième variante, le patin de poussée exerce une poussée sur le manchon.

De préférence, ledit patin de poussée est actionné par un vérin monté au module d'ancrage.

Selon un deuxième mode de réalisation, les premiers moyens de correction de trajectoire sont disposés sur le module de forage et sont configurés pour exercer une poussée sur une des parois de l'excavation selon une direction transversale à la direction de forage, par quoi l'actionnement des premiers moyens de correction de trajectoire fait pivoter le module de forage par rapport au module d'ancrage.

Dès lors que les parois de l'excavation restent immobiles, on comprend que l'actionnement des premiers moyens de correction de trajectoire, provoquant une poussée exercée sur les parois de l'excavation selon une direction transversale à la direction de forage, a pour effet de faire pivoter le module de forage selon un axe de pivotement perpendiculaire à la direction de forage, qui est de préférence sensiblement horizontal. On précise que la masse du module d'ancrage est préférentiellement supérieure à celle du module de forage.

Préférentiellement, les premiers moyens de correction de trajectoire sont disposés sur les faces avant et arrière du module de forage, de façon à pouvoir faire pivoter le module de forage, considéré dans un premier plan vertical, vers l'avant ou vers l'arrière du module de forage. Lorsque la machine est une fraise, les faces avant et arrière sont perpendiculaires aux axes de rotation des tambours.

Les premiers moyens de correction de trajectoire peuvent aussi être disposés sur les côtés latéraux du module de forage afin de permettre un pivotement, dans un deuxième plan vertical, orthogonal au premier plan vertical, vers l'un ou l'autre des côtés latéraux.

Selon un autre mode de réalisation, les premiers moyens de correction de trajectoire comportent un ensemble d'actionneurs motorisés configurés pour faire pivoter le module de forage par rapport au module d'ancrage sans nécessairement prendre appui sur les parois de l'excavation.

Avantageusement, les moyens de déplacement sont montés pivotants par rapport au module d'ancrage, de préférence selon ledit axe de pivotement. Autrement dit, le module de forage pivote avec les moyens de déplacement lorsque les premiers moyens de correction de trajectoire sont actionnés.

De façon particulièrement avantageuse, les moyens de déplacement comportent au moins un dispositif de poussée pour exercer une poussée sur les organes de coupe orientée selon la direction de forage et dirigée vers le bas.

On comprend que le dispositif de poussée permet d'assurer que les organes de coupe restent en contact avec le terrain à découper.

Le dispositif de poussée comporte préférentiellement au moins un vérin de poussée disposé entre le module d'ancrage et le module de forage. Encore de préférence, le dispositif de poussée comporte une paire de vérins de poussée disposés de part et d'autre d'un plan longitudinal médian de la machine de forage.

Avantageusement, le dispositif d'ancrage comporte au moins un patin d'ancrage apte à prendre appui sur une des parois de l'excavation pour bloquer le déplacement selon la direction de forage du module d'ancrage par rapport au sol.

Le patin d'ancrage se déploie selon une direction transversale, de préférence orthogonale, à la direction de forage. De préférence, chacune des faces avant et arrière du module d'ancrage est équipée d'au moins un patin d'ancrage.

Avantageusement, sur chacune des faces avant et arrière du module d'ancrage, le ou les patins d'ancrage définissent une surface sensiblement continue qui s'étend selon une hauteur, considérée selon la direction longitudinale du module d'ancrage, au moins égale aux deux tiers de la hauteur dudit module de forage.

Selon une autre variante, le dispositif d'ancrage comporte une pluralité de coussins gonflables disposés sur au moins l'une, et de préférence les deux, faces avant et arrière du module d'ancrage. L'ancrage du module d'ancrage est réalisé en gonflant les coussins qui viennent alors prendre appui contre les parois de l'excavation.

Selon un aspect particulièrement avantageux de l'invention, la machine de forage est munie de moyens amortisseurs afin d'amortir les vibrations générées par les organes de coupe lors de la réalisation du forage.

Selon un exemple de réalisation, les moyens amortisseurs agissent sur le circuit hydraulique qui alimente les vérins de poussée. Il s'agit par exemple d'un organe hydraulique de type accumulateur relié au circuit hydraulique d'alimentation du vérin de poussée. Selon une variante, les moyens amortisseurs pourraient également comporter des moyens ressorts montés en parallèle avec les vérins de poussée.

Dans un mode de réalisation préférentiel, la machine de forage comporte un câble de sustentation à l'extrémité inférieure duquel le module de forage est suspendu.

Le câble de sustentation s'étend verticalement depuis un mât d'un porteur, connu par ailleurs.

Avantageusement, la section supérieure du module de forage est montée coulissante dans le module d'ancrage tout en étant suspendue à l'extrémité inférieure du câble de sustentation.

Selon l'invention, ladite machine de forage est une fraise dont les organes de coupe comportent deux paires de tambours qui sont rotatifs autour d'axes de rotation parallèles, distincts et perpendiculaires à la direction de forage.

Avantageusement, les premiers moyens de correction de trajectoire sont configurés pour faire pivoter le module de forage par rapport au module d'ancrage selon un axe de pivotement perpendiculaire à la direction de forage qui est perpendiculaire à la direction de forage et aux axes de rotation des tambours.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1** est une vue en perspective d'une première variante d'un premier mode de réalisation de la machine de forage conforme à l'invention, le module de forage étant en position rétractée, le dispositif d'ancrage étant désactivé ;
- la figure **2** est une vue de face de la machine de la figure **1** ;
- la figure **3** est une vue de côté de la machine de la figure **1** ;
- la figure **4** est une vue de côté de la machine de la figure **1** le dispositif d'ancrage étant activé ;
- la figure **5** est une vue de côté de la machine de la figure **1****,** le dispositif d'ancrage étant activé et le module de forage pivoté par rapport au module d'ancrage dans un premier sens ;
- la figure **6** est une vue de côté de la machine de la figure **1****,** le dispositif d'ancrage étant activé et le module de forage pivoté par rapport au module d'ancrage dans un second sens, opposé au premier sens ;
- la figure **7** est vue en perspective de la première variante du premier mode de réalisation de la machine de forage, le module de forage étant en position déployée ;
- la figure **8** est une vue de face de la machine de la figure **7** ;
- la figure **9** est une vue de côté de la machine de la figure **7** ;
- la figure **10** est une vue de côté de la machine de la figure **7** le dispositif d'ancrage étant activé ;
- la figure **11** est une vue de côté de la machine de la figure **7****,** le dispositif d'ancrage étant activé et le module de forage pivoté par rapport au module d'ancrage dans un premier sens ;
- la figure **12** est une vue de côté de la machine de la figure **7****,** le dispositif d'ancrage étant activé et le module de forage pivoté par rapport au module d'ancrage dans un second sens, opposé au premier sens ;
- la figure **13** est vue en perspective d'une deuxième variante du premier mode de réalisation de la machine de forage, le module de forage étant en position rétractée ;
- la figure **14** est une vue de face de la machine de la figure **13** ;
- la figure **15** est une vue de côté de la machine de la figure **13** ;
- la figure **16** est une vue de côté de la machine de la figure **13****,** le dispositif d'ancrage étant activé ;
- la figure **17** est une vue de côté de la machine de la figure **13****,** le dispositif d'ancrage étant activé et le module de forage pivoté par rapport au module d'ancrage dans un premier sens ;
- la figure **18** est une vue en perspective de la deuxième variante du premier mode de réalisation de la machine de forage, le module de forage étant en position déployée ;
- la figure **19** est une vue de côté de la machine de la figure **18** ;
- la figure **20** est une vue de côté de la machine de la figure **18****,** le module d'ancrage étant activé ; et
- la figure **21** est une vue en perspective d'un deuxième mode de réalisation de la machine de forage selon l'invention.

### Description détaillée de l'invention

A l'aide de figures **1** à **12****,** on va décrire une première variante d'un premier mode de réalisation de la machine de forage **10** conforme à la présente invention. La machine de forage **10** a pour fonction de réaliser une excavation **E** dans un sol **S** selon une direction de forage **DF.** Sur les figures, on a illustré la direction verticale par la référence **V**. Comme on le comprend à l'aide, la direction de forage **DF** peut-être verticale, ou légèrement inclinée par rapport à la direction verticale **V.**

Considérée dans un plan horizontal, l'excavation **E** présente la forme d'une tranchée sensiblement rectangulaire et définissant des parois sensiblement verticales référencées **P1**, **P2, P3** et **P4.** La machine présente une hauteur **H,** une longueur **L** et une largeur **l**. Comme on le comprend à l'aide des figures **2** et **3**, la hauteur **H** de la machine s'étend sensiblement verticalement, tandis que la longueur **L** et la largeur **l** s'étendent dans un plan sensiblement horizontal et définissent sensiblement la longueur et la largeur de la section transversale de l'excavation **E.**

Dans cet exemple, la machine de forage **10** est une fraise qui est suspendue à l'extrémité inférieure d'un câble de sustentation **C** qui est porté par un mât de levage d'un engin de levage (non représenté) connu par ailleurs.

La machine de forage **10** comporte un module d'ancrage **12** qui est muni dans cet exemple de quatre dispositifs d'ancrage **14** qui, comme on l'expliquera plus en détail ci-après, sont configurés pour bloquer le déplacement selon la direction de forage du module d'ancrage **12** par rapport au sol **S** en prenant appui sur les parois **P1** et **P2** de l'excavation **E.**

Les dispositifs d'ancrage **14** comportent des patins d'ancrage **16** qui sont aptes à prendre appui sur les parois **P1** et **P2** de l'excavation, comme cela est illustré notamment en figures **4** à **6** et **10** à **12,** pour bloquer le déplacement selon la direction de forage du module d'ancrage par rapport au sol pendant l'opération de forage. Les patins d'ancrage **16** sont actionnés par des vérins **18** qui sont configurés pour exercer une poussée horizontale sur les patins d'ancrage **16** afin que ces derniers viennent se plaquer contre les parois **P1** et **P2** en vis-à-vis de façon à immobiliser le module d'ancrage dans le sol.

Dans cet exemple, le module d'ancrage comporte quatre patins **16** qui s'étendent sensiblement sur toute la hauteur du module d'ancrage **12.** Sans sortir du cadre de la présente invention, on pourrait prévoir un nombre différent de patins, pour autant que leur nombre et leur surface soient suffisants pour immobiliser le module d'ancrage dans le sol pendant les opérations de forage.

La machine de forage **10** comporte en outre un module de forage **20** qui est muni d'organes de coupe **22.** Dans cet exemple, les organes de coupe **22** comprennent deux paires de tambours **24** qui sont rotatifs autour d'axes de rotation **A1**, **A2** parallèles, distincts et perpendiculaires à la direction de forage **DF.**

En référence aux figures **2** et **3****,** on comprend que des axes de rotation **A1**, **A2** s'étendent selon la largeur **l** de la machine de forage **10.**

Comme on le comprend à l'aide des figures **2** et **8****,** les organes de coupe sont reliés au module d'ancrage, tout en étant mobiles en translation par rapport audit module d'ancrage. Pour ce faire, la machine de forage **10** comporte des moyens de déplacement **35** pour déplacer en translation les organes de coupe **22** par rapport au module d'ancrage **12.**

Le module de forage **20** comporte une section inférieure **26** qui porte les organes de coupe **22** et une section supérieure **28.** La section supérieure **28** comporte une partie inférieure **30** et une partie supérieure **32** qui traverse longitudinalement le module d'ancrage **12.** Comme on le comprend à l'aide des figures **2** et **8****,** la section inférieure **26** du module de forage est montée mobile de façon coulissante par rapport à la partie inférieure **30** de la section supérieure **28** du module de forage **20.** Les moyens de déplacement, qui sont configurés pour déplacer les organes de forage par rapport au module d'ancrage **12,** comportent un dispositif de poussée **36,** en l'espèce des vérins de poussée **37,** configurés pour exercer une poussée sur les organes de coupe qui est orientée selon la direction de forage **DF** et dirigée vers le bas.

Dans les figures **1** à **6****,** le module de forage est en position rétractée, c'est-à-dire que la distance entre les outils de forage **22** et le module d'ancrage **12** est minimale. Dans cette position rétractée, la section inférieure **26** du module de forage comporte une portion supérieure **27** qui vient s'engager dans la partie inférieure **30** de la section supérieure **28** du module de forage sur les figures **7** à **12**, le module de forage est en position déployée, c'est-à-dire que la distance entre les outils de forage **22** et le module d'ancrage **12** est maximale.

Conformément à l'invention, le module de forage **20** est en outre articulé par rapport au module d'ancrage **12.** Dans cet exemple, l'articulation consiste en une liaison pivot d'axe de pivotement **X** définie entre le module d'ancrage **12** et le module de forage **20.** L'axe de pivotement **X** est perpendiculaire à la direction de forage **DF** et, dans cet exemple, s'étend sensiblement horizontalement. Dans ce premier mode de réalisation, l'axe de pivotement **X** est situé entre la partie inférieure **30** et la partie supérieure **32** de la section supérieure **28** du module de forage **20.** On constate également que l'axe de pivotement **X** est disposé à l'extrémité inférieure du module d'ancrage **12.** De plus, la partie supérieure **32** de la section supérieure **28** du module de forage **20** s'étend à l'intérieur du module d'ancrage **12** et fait saillie au-delà de l'extrémité supérieure **12a** du module d'ancrage **12.** On comprend donc que la section supérieure **28** du module de forage **20** est montée pivotante autour de l'axe de pivotement **X** par rapport au module d'ancrage **12.** Cette articulation permet de corriger la trajectoire de forage en faisant pivoter le module de forage. Pour ce faire, la machine de forage comporte en outre des premiers moyens de correction de trajectoire **40** qui sont configurés pour faire pivoter le module de forage **20** par rapport au module d'ancrage **12** selon l'axe de pivotement **X.** On précise également que les vérins de poussée **37** pivotent avec les organes de coupe **22.**

En se référant aux figures **5** à **7****,** on constate que, dans cette première variante du premier mode de réalisation, les premiers moyens de correction de trajectoire **40** sont disposés sur le module d'ancrage **12,** en son extrémité supérieure **12a,** et sont configurés pour exercer une poussée selon une première direction **T1** ou **T2** selon une seconde direction **T2** opposée à **T1**, ces deux directions étant transversales à la direction de forage **DF**, par quoi l'actionnement des premiers moyens de correction de trajectoire **40** fait pivoter le module de forage par rapport au module d'ancrage autour de l'axe de pivotement **X** dans un sens ou dans l'autre. On constate également que les moyens de déplacement **35,** en l'espèce les vérins de poussée **37,** sont montés pivotants par rapport au module d'ancrage **12** autour de l'axe de pivotement **X.**

Plus précisément, dans cette première variante, les premiers moyens de correction de trajectoire **40,** situés à l'extrémité supérieure **12a** du module d'ancrage **12,** sont disposés entre l'extrémité supérieure du module d'ancrage et la partie supérieure de la section supérieure **28** du module de forage, de sorte qu'une poussée exercée par les premiers moyens de correction de trajectoire **40** a pour effet de faire pivoter le module de forage autour de l'axe de pivotement **X.** Comme on le voit sur la figure **7****,** les premiers moyens de correction de trajectoire **40** sont disposés de part et d'autre de la partie supérieure de la section supérieure **28** du module de forage.

Par exemple, sur la figure **5****,** lorsque les premiers moyens de correction trajectoire **40** exercent une poussée transversale **T1** dirigée vers la paroi **P2** de l'excavation **E,** cela a pour effet de faire pivoter le module de forage autour de l'axe de pivotement **X** selon le sens de rotation **S1**, ce qui a pour effet de rapprocher les organes de coupe **22** de la paroi opposée **P1**, comme cela est illustré en figure **5****.** Considérée dans un plan perpendiculaire à l'axe de pivotement **X,** la direction de forage **DF** présente un angle **α1** par rapport à la direction inférieure. Inversement, comme illustré en figure **6****,** une poussée exercée par les premiers moyens de correction de trajectoire **40** selon une direction **T2,** opposée à la direction **T1**, a pour effet de faire pivoter le module de forage par rapport au module d'ancrage d'un angle **α2** autour de l'axe de pivotement **X** selon un sens de rotation **S2** opposé au sens de rotation **S1**, à la suite de quoi les organes de coupe tendent à se déplacer vers la paroi **P2** de l'excavation **E.**

Les premiers moyens de correction de trajectoire **40** comprennent des patins de poussée **42** qui sont actionnés par les vérins **44** montés à l'extrémité supérieure **12a** du module d'ancrage **12.**

En se référant à nouveau à la figure **2**, on constate que le câble de sustentation **C** est fixé par son extrémité inférieure **C1** à un organe de fixation **41** qui est solidaire de l'extrémité supérieure de la partie supérieure **32** de la section supérieure **28** du module de forage **20.** Comme mentionné précédemment, l'extrémité supérieure de la partie supérieure de la section supérieure du module de forage fait saillie au-delà de l'extrémité supérieure **12a** du module d'ancrage **12.**

En se référant à la figure **1****,** on constate que la machine de forage comporte en outre des deuxièmes moyens de correction de trajectoire **43** qui sont situés sur la section inférieure **26** du module de forage **20** et qui sont configurés pour exercer une poussée sur les parois d'excavation **P1**, **P2** transversalement à la direction de forage **DF.** Aussi, l'actionnement concomitant des premiers et deuxièmes moyens de correction de trajectoire **40, 43** permet de faciliter le pivotement du module de forage **20** par rapport au module d'ancrage **12** autour de l'axe de pivotement **X.**

Dans cet exemple, les deuxièmes moyens de correction de trajectoire **43** sont des patins disposés sur les faces avant et arrière de la section inférieure du module de forage **20.**

Dans cet exemple, la machine de forage **10** est munie de moyens amortisseurs **45** pour amortir les vibrations générées par les organes de coupe **22** lors de la réalisation du forage. Dans cette variante, les moyens amortisseurs **45** comportent un dispositif hydraulique amortisseur qui est relié au circuit hydraulique alimentant les vérins de poussée **37.**

On va maintenant décrire un exemple d'utilisation de la machine de forage **10.** Lors d'un forage des sols, après introduction de la machine de forage **10** dans le sol, on actionne les dispositifs d'ancrage afin d'immobiliser le module d'ancrage **12,** comme cela est illustré en figure **4****.** Puis, les organes de coupe étant activés, on actionne les vérins de poussée **37** afin de pousser sur les organes de coupe. Enfin, on fait pivoter le module de forage afin de corriger si nécessaire la direction de forage **DF.** Selon un autre exemple d'utilisation, on corrige la direction de forage, puis on actionne les dispositifs d'ancrage avant d'activer les organes de coupe et d'actionner les vérins de poussée.

A l'aide des figures **13** à **20**, on va décrire maintenant une deuxième variante du premier mode de réalisation de la machine de forage **110** selon l'invention. La machine de forage **110** comporte un module d'ancrage **112** qui est muni de quatre dispositifs d'ancrage **114** pour bloquer le déplacement selon la direction de forage du module d'ancrage **112** par rapport au sol **S**, notamment pendant l'opération de forage, en prenant appui sur les parois **P1**, **P2** de l'excavation **E.**

Les dispositifs d'ancrage **114** comportent plusieurs patins d'ancrage **116** déployables qui sont aptes à prendre appui sur les parois **P1**, **P2** de l'excavation **E** pour bloquer le déplacement vertical du module d'ancrage par rapport au sol **S.** Dans ce deuxième mode de réalisation, les dispositifs d'ancrage **114** s'étendent sur toute la hauteur du module d'ancrage, les patins d'ancrage formant quatre rangées qui s'étendent le long des extrémités latérales des faces avant et arrière du module de forage.

La machine de forage **110** comporte par ailleurs un module de forage **120** qui est muni d'organe de coupe **122,** similaire aux organes de coupe du premier mode de réalisation. Ces organes de coupe sont reliés au module d'ancrage **112** tout en étant mobiles en translation par rapport audit module d'ancrage.

La machine de forage **110** comporte des moyens de déplacement **135** pour déplacer les organes de coupe **122** par rapport au module d'ancrage **112,** ces moyens de déplacement comportant un dispositif de poussée **136,** comprenant des vérins de poussée **137** disposés entre le module d'ancrage et le module de forage. Ce dispositif de poussée **136** est configuré pour exercer une poussée sur les organes de coupe **122** orientée selon la direction de forage **DF** et dirigée vers le bas. Le module de forage comporte une section inférieure **126** portant les organes de coupe **122,** et une section supérieure **128** qui s'étend à l'intérieur du module d'ancrage **112.**

Plus précisément, la section supérieure **128** du module de forage est montée coulissante à l'intérieur du module d'ancrage **112** selon la direction longitudinale du module d'ancrage. L'actionnement des vérins de poussée **137** a pour effet de déplacer l'ensemble constitué de la section inférieure **126** et de la section supérieure **128** du module de forage par rapport au module d'ancrage, comme illustré en figures **19** et **20****.**

A l'instar de la première variante, l'actionnement des vérins de poussée **137** est préférentiellement réalisé après que le module d'ancrage **112** est immobilisé dans le sol. Sur les figures **16** et **20**, on a illustré la machine de forage **110** immobilisée dans le sol **S,** grâce à l'actionnement des dispositifs d'ancrage **114.** La figure **20** montre la machine de la figure **16** après actionnement des vérins de poussée **137** qui exercent une poussée vers le bas sur les organes de coupe **122.**

Conformément à l'invention, le module de forage 120 est en outre articulé par rapport au module d'ancrage **112.** A l'instar du premier mode de réalisation, cette articulation consiste en une liaison pivot autour d'un axe de pivotement **X** permettant un pivotement du module de forage **120** par rapport au module d'ancrage **112** comme dans la première variante, l'axe de pivotement **X** et sensiblement horizontal.

En se référant à la figure **13****,** on constate que la section supérieure **128** du module de forage **120** présente la forme d'une barre longitudinale qui est engagée dans un manchon **160** articulé par rapport au corps **161** du module d'ancrage **112.** On comprend que ce manchon **160** appartient au module d'ancrage **112** et forme un tube au travers duquel la section supérieure **128** du module de forage **120** peut coulisser. Ce manchon **160** est monté pivotant par rapport au corps **161** du module d'ancrage autour de l'axe de pivotement **X.**

Aussi, le pivotement du module de forage **120** par rapport au module d'ancrage **112** est réalisé en faisant pivoter le manchon **160** par rapport au corps **161** du module d'ancrage **112** autour de l'axe de pivotement **X,** le pivotement du manchon **160** entraînant le pivotement de la section supérieure **128** du module de forage, et donc le pivotement du module de forage **120** dans le sens de rotation **S1**, ou dans le sens de rotation **S2.**

On précise que les vérins de poussée **137** sont disposés entre le manchon **161** et la section inférieure du module de forage, de sorte que le dispositif de poussée **136** pivote avec le module de forage **120.**

Pour réaliser ce pivotement, la machine de forage comporte des premiers moyens de correction de trajectoire **140,** mieux visibles sur la vue de détail de la figure **17****,** qui sont actionnables et configurés pour faire pivoter le manchon **160** par rapport au corps **161** du module d'ancrage autour de l'axe de pivotement **X.** Dans l'exemple de la figure **17****,** la direction de forage **DF** correspond à l'axe longitudinal de la section supérieure **128** du module de forage, et donc correspond également à la direction longitudinale du manchon **160.** On comprend que l'axe de pivotement **X** est perpendiculaire à la direction de forage **DF.** On constate également sur cette figure **17** que les moyens de déplacement **135,** en l'espèce les vérins de poussée **137,** sont montés pivotants par rapport au module d'ancrage **112** autour de l'axe de pivotement **X.**

Le module d'ancrage **112** comporte les premiers moyens de correction de trajectoire **140,** qui sont configurés pour exercer une poussée sur le module de forage **120** selon une direction T qui est transversale à la direction de forage **DF,** par quoi l'actionnement des premiers moyens de correction de trajectoire fait pivoter le module de forage par rapport au module d'ancrage. Pour ce faire, les premiers moyens de correction de trajectoire **140** sont disposés entre le manchon **160** et le corps **161** du module d'ancrage, de sorte que l'actionnement des premiers moyens de correction de trajectoire **140** selon la direction **T** a pour effet de faire pivoter le manchon **160** par rapport au corps **161** du module d'ancrage autour de l'axe de pivotement **X.**

Dans cet exemple, les premiers moyens de correction de trajectoire **140** comprennent des patins de poussée **142** qui sont actionnés par des vérins **144** montés sur le manchon **160** du module d'ancrage.

Sur la figure **21****,** on a illustré un deuxième mode de réalisation de la machine de forage **210** selon l'invention. La machine de forage **210** est similaire à celle de la deuxième variante du premier mode de réalisation.

Les éléments de la machine **210** figure **21** qui correspondent ceux de la machine de forage **110** illustrée en figures **17** et **18** portent les mêmes références, augmentées de la valeur cent.

La machine de forage **210** se distingue de celle de la figure **18** essentiellement par le fait que, dans ce deuxième mode de réalisation, les premiers moyens de correction de trajectoire **280, 282** sont disposés sur le module de forage **220**, et plus particulièrement sur la face avant **271** et la face arrière **273** de sa section inférieure **226.**

Les premiers moyens de correction de trajectoire **240** sont configurés pour exercer une poussée sur l'une ou l'autre des parois **P1** et **P2** de l'excavation selon une direction transversale à la direction de forage.

Dans l'exemple de la figure **21****,** les premiers moyens de correction de trajectoire comprennent des patins de poussée qui s'étendent selon la hauteur de la section inférieure **226** du module de forage **220** et qui sont configurés pour se déployer transversalement afin de pousser sur l'une ou l'autre des parois **P1** et **P2** selon le sens de pivotement désiré. Dans cet exemple, chacune des faces avant et arrière comporte une paire de patins de poussée.

L'actionnement des premiers moyens de correction de trajectoire a pour effet de faire pivoter le module de forage par rapport au module d'ancrage autour de l'axe de pivotement **X.**

## Revendications

1. Machine de forage (10,110,210) pour réaliser une excavation (E) dans un sol (S) selon une direction de forage (DF) qui est verticale, ladite excavation ayant des parois et ladite machine de forage étant une fraise comportant :
un module d'ancrage (12,112,212) muni d'au moins un dispositif d'ancrage (14,114,214) pour bloquer le déplacement selon la direction de forage du module d'ancrage (12,112,212) par rapport au sol (S) en prenant appui sur une des parois (P1,P2) de l'excavation (E) ;
un module de forage (20,120,220) muni d'organes de coupe (22,122,222), les organes de coupe étant reliés au module d'ancrage (12,112,212) tout en étant mobiles en translation par rapport au module d'ancrage, les organes de coupe comportant deux paires de tambours (24) qui sont rotatifs autour d'axes de rotation (A1,A2) parallèles, distincts et perpendiculaires à la direction de forage;
des moyens de déplacement (35,135,235) pour déplacer en translation les organes de coupe (22,122,222) par rapport au module d'ancrage (12,112,212) ;
**caractérisée en ce que** le module de forage (20,120,220) est articulé par rapport au module d'ancrage (12,112,212) et **en ce que** la machine de forage comporte en outre au moins des premiers moyens de correction de trajectoire (40,140,240) configurés pour faire pivoter le module de forage (20,120,220) par rapport au module d'ancrage (12,112,212) selon un axe de pivotement (X) perpendiculaire à la direction de forage (DF).

2. Machine de forage selon la revendication 1, dans laquelle le module d'ancrage comporte les premiers moyens de correction de trajectoire (40,140) qui sont configurés pour exercer une poussée sur le module de forage selon une direction (T1,T2) transversale à la direction de forage (DF), par quoi l'actionnement des premiers moyens de correction de trajectoire fait pivoter le module de forage par rapport au module d'ancrage.

3. Machine de forage selon la revendication 2, dans laquelle le module de forage (20,120) comporte une section inférieure (26,126) portant les organes de coupe (22,122), et une section supérieure (28,128) s'étendant au moins en partie à l'intérieur du module d'ancrage (12,112), et dans laquelle les premiers moyens de correction de trajectoire sont disposés entre le module d'ancrage et la section supérieure du module de forage.

4. Machine de forage selon la revendication 3, dans laquelle la machine de forage comporte en outre des deuxièmes moyens de correction de trajectoire (43) qui sont situés sur la section inférieure (26) du module de forage (20) et qui sont configurés pour exercer une poussée sur l'une des parois de l'excavation (P1,P2) transversalement à la direction de forage (DF).

5. Machine de forage selon l'une quelconque des revendications 1 à 4, dans laquelle les premiers moyens de correction de trajectoire (40,140) comprennent au moins un patin de poussée (42, 142).

6. Machine de forage selon la revendication 5, dans laquelle le patin de poussée (42,142) est actionné par un vérin (44,144) monté au module d'ancrage.

7. Machine de forage selon la revendication 1, dans laquelle les premiers moyens de correction de trajectoire (240) sont disposés sur le module de forage (220) et sont configurés pour exercer une poussée sur l'une des parois de l'excavation selon une direction transversale à la direction de forage, par quoi l'actionnement des premiers moyens de correction de trajectoire fait pivoter le module de forage par rapport au module d'ancrage.

8. Machine de forage selon l'une quelconque des revendications précédentes, dans laquelle les moyens de déplacement sont montés pivotants par rapport au module d'ancrage (12,112,212).

9. Machine de forage selon l'une quelconque des revendications précédentes, dans laquelle les moyens de déplacement comportent un dispositif de poussée (36,136,236) pour exercer une poussée sur les organes de coupe orientée selon la direction de forage (DF) et dirigée vers le bas.

10. Machine de forage selon la revendication 9, dans laquelle le dispositif de poussée comporte au moins un vérin de poussée (37,137,237) disposé entre le module d'ancrage et le module de forage.

11. Machine de forage selon l'une quelconque des revendications précédentes, dans laquelle le dispositif d'ancrage (14,114,214) comporte au moins un patin d'ancrage (16,116,216) apte à prendre appui sur l'une des parois (P1,P2) de l'excavation (E) pour bloquer le déplacement selon la direction de forage du module d'ancrage par rapport au sol (S).

12. Machine de forage selon l'une quelconque des revendications précédentes, dans laquelle la machine de forage est munie en outre de moyens amortisseurs (45) afin d'amortir les vibrations générées par les organes de coupe lors de la réalisation du forage.

13. Machine de forage selon l'une quelconque des revendications précédentes, **caractérisée en ce qu'**elle comporte un câble de sustentation (C) à l'extrémité inférieure duquel le module de forage (20) est suspendu.

14. Machine de forage selon la revendication 13 et l'une ou l'autre des revendications 3 et 4, dans laquelle la section supérieure (28) du module de forage (20) traverse le module d'ancrage (12) et le câble sustentation est fixé à l'extrémité supérieure (28a) de la section supérieure (28) du module de forage.

15. Machine de forage selon l'une quelconque des revendications précédentes, dans laquelle les premiers moyens de correction de trajectoire sont configurés pour faire pivoter le module de forage par rapport au module d'ancrage selon un axe de pivotement (X) qui est perpendiculaire aux axes de rotation (A1,A2) des tambours (24).

## Patentansprüche

1. Bohrmaschine (10, 110, 210) zum Herstellen einer Ausschachtung (E) in einem Boden (S) in einer vertikalen Bohrrichtung (DF), wobei die Ausschachtung Wände aufweist und die Bohrmaschine, die ein Fräser ist, umfasst:
ein Verankerungsmodul (12, 112, 212), das mit mindestens einer Verankerungsvorrichtung (14, 114, 214) versehen ist, um durch Anliegen an einer der Wände (P1, P2) der Ausschachtung (E) die Verschiebung des Verankerungsmoduls (12, 112, 212) in Bohrrichtung relativ zum Boden (S) zu blockieren,
ein Bohrmodul (20, 120, 220), das mit Schneidelementen (22, 122, 222) versehen ist, wobei die Schneidelemente mit dem Verankerungsmodul (12, 112, 212) verbunden sind, während sie relativ zum Verankerungsmodul translatorisch bewegbar sind, wobei die Schneidelemente zwei Paare von Trommeln (24) aufweisen, die um parallele, getrennte Drehachsen (A1, A2) drehbar sind, die senkrecht zur Bohrrichtung liegen, und
Verschiebemittel (35, 135, 235) zum translatorischen Verschieben der Schneidelemente (22, 122, 222) relativ zum Verankerungsmodul (12, 112, 212),
**dadurch gekennzeichnet, dass** das Bohrmodul (20, 120, 220) relativ zu dem Verankerungsmodul (12, 112, 212) angelenkt ist und dass die Bohrmaschine ferner mindestens erste Bahnkorrekturmittel (40, 140, 240) aufweist, die dazu ausgelegt sind, das Bohrmodul (20, 120, 220) relativ zu dem Verankerungsmodul (12, 112, 212) entlang einer Schwenkachse (X) senkrecht zur Bohrrichtung (DF) zu schwenken.

2. Bohrmaschine gemäß Anspruch 1, wobei das Verankerungsmodul die ersten Bahnkorrekturmittel (40, 140) aufweist, die dazu ausgelegt sind, einen Druck auf das Bohrmodul in einer Richtung (T1, T2) quer zur Bohrrichtung (DF) auszuüben, so dass durch die Betätigung der ersten Bahnkorrekturmittel das Bohrmodul relativ zum Verankerungsmodul verschwenkt wird.

3. Bohrmaschine gemäß Anspruch 2, wobei das Bohrmodul (20, 120) einen unteren Abschnitt (26, 126), der die Schneidelemente (22, 122) trägt, und einen oberen Abschnitt (28, 128), der sich zumindest teilweise innerhalb des Verankerungsmoduls (12, 112) erstreckt, aufweist, und wobei die ersten Bahnkorrekturmittel zwischen dem Verankerungsmodul und dem oberen Abschnitt des Bohrmoduls angeordnet sind.

4. Bohrmaschine gemäß Anspruch 3, wobei die Bohrmaschine ferner zweite Bahnkorrekturmittel (43) aufweist, die sich am unteren Abschnitt (26) des Bohrmoduls (20) befinden und dazu ausgelegt sind, einen Druck auf eine der Wände der Ausschachtung (P1, P2) quer zur Bohrrichtung (DF) auszuüben.

5. Bohrmaschine gemäß einem der Ansprüche 1 bis 4, wobei die ersten Bahnkorrekturmittel (40, 140) mindestens eine Druckkufe (42, 142) umfassen.

6. Bohrmaschine gemäß Anspruch 5, wobei die Druckkufe (42, 142) durch einen am Verankerungsmodul angebrachten Zylinder (44, 144) betätigt wird.

7. Bohrmaschine gemäß Anspruch 1, wobei die ersten Bahnkorrekturmittel (240) auf dem Bohrmodul (220) angeordnet und dazu ausgelegt sind, einen Druck auf eine der Ausschachtungswände in einer Richtung quer zur Bohrrichtung auszuüben, so dass durch die Betätigung der ersten Bahnkorrekturmittel das Bohrmodul relativ zum Verankerungsmodul verschwenkt wird.

8. Bohrmaschine gemäß einem der vorangehenden Ansprüche, wobei die Verschiebemittel relativ zum Verankerungsmodul (12, 112, 212) schwenkbar montiert sind.

9. Bohrmaschine gemäß einem der vorangehenden Ansprüche, wobei die Verschiebemittel eine Druckvorrichtung (36, 136, 236) zum Ausüben eines in Bohrrichtung (DF) orientierten und nach unten gerichteten Drucks auf die Schneidelemente umfassen.

10. Bohrmaschine gemäß Anspruch 9, wobei die Druckvorrichtung mindestens einen zwischen dem Verankerungsmodul und dem Bohrmodul angeordneten Druckzylinder (37, 137, 237) aufweist.

11. Bohrmaschine gemäß einem der vorangehenden Ansprüche, wobei die Verankerungsvorrichtung (14, 114, 214) mindestens eine Verankerungskufe (16, 116, 216) aufweist, die geeignet ist, an einer der Wände (P1, P2) der Ausschachtung (E) anzuliegen, um die Verschiebung des Verankerungsmoduls in Bohrrichtung relativ zum Boden (S) zu blockieren.

12. Bohrmaschine gemäß einem der vorangehenden Ansprüche, wobei die Bohrmaschine ferner mit Dämpfungsmitteln (45) zum Dämpfen von Vibrationen versehen ist, die durch die Schneidelemente während des Bohrens erzeugt werden.

13. Bohrmaschine gemäß einem der vorangehenden Ansprüche, **dadurch gekennzeichnet, dass** sie ein Tragseil (C) umfasst, an dessen unterem Ende das Bohrmodul (20) aufgehängt ist.

14. Bohrmaschine gemäß Anspruch 13 und einem der Ansprüche 3 und 4, wobei der obere Abschnitt (28) des Bohrmoduls (20) durch das Verankerungsmodul (12) verläuft und das Tragseil am oberen Ende (28a) des oberen Abschnitts (28) des Bohrmoduls befestigt ist.

15. Bohrmaschine gemäß einem der vorangehenden Ansprüche, wobei die ersten Bahnkorrekturmittel dazu ausgelegt sind, das Bohrmodul relativ zum Verankerungsmodul um eine Schwenkachse (X), die senkrecht zu den Drehachsen (A1, A2) der Trommeln (24) liegt, zu verschwenken.

## Claims

1. A drilling machine (10, 110, 210) for making an excavation (E) in ground (S) in a vertical drilling direction (DF), said excavation having walls and said drilling machine being a milling machine comprising:
an anchor module (12, 112, 212) having at least one anchor device (14, 114, 214) for preventing the anchor module (12, 112, 212) from moving in the drilling direction relative to the ground (S) by bearing against one of the walls (P1, P2) of the excavation (E);
a drilling module (20, 120, 220) provided with cutter members (22, 122, 222), the cutter members being connected to the anchor module (12, 112, 212) while being movable in translation relative to the anchor module, the cutter members (22, 122, 222) comprising two pairs of drums (24) that are rotatable about axes of rotation (A1, A2) that are parallel, distinct, and perpendicular to the drilling direction;
movement means (35, 135, 235) for moving the cutter members (22, 122, 222) in translation relative to the anchor module (12, 112, 212);
the drilling machine being **characterized in that** the drilling module (20, 120, 220) is hinged relative to the anchor module (12, 112, 212), and **in that** the drilling module further comprises at least first path correction means (40, 140, 240) configured to cause the drilling module (20, 120, 220) to pivot relative to the anchor module (12, 112, 212) about a pivot axis (X) perpendicular to the drilling direction (DF).

2. A drilling machine according to claim 1, wherein the anchor module includes the first path correction means (40, 140) that are configured to exert thrust on the drilling module in a direction (T1, T2) extending transversely relative to the drilling direction (DF), whereby actuating the first path correction means causes the drilling module to pivot relative to the anchor module.

3. A drilling machine according to claim 2, wherein the drilling machine (20, 120) has a bottom section (26, 126) carrying the cutter members (22, 122), and a top section (28, 128) extending at least in part inside the anchor module (12, 112), and wherein the first path correction means are arranged between the anchor module and the top section of the drilling module.

4. A drilling machine according to claim 3, wherein the drilling machine further comprises second path correction means (43) that are situated on the bottom section (26) of the drilling module (20) and that are configured to exert thrust on one of the walls (P1, P2) of the excavation transversely relative to the drilling direction (PF).

5. A drilling machine according to any one of claims 1 to 4, wherein the first path correction means (40, 140) comprise at least one thrust pad (42, 142).

6. A drilling machine according to claim 5, wherein the thrust pad (42, 142) is actuated by an actuator (44, 144) mounted on the anchor module.

7. A drilling machine according to claim 1, wherein the first path correction means (240) are arranged on the drilling module (220) and are configured to exert thrust on one of the walls of the excavation in a direction that extends transversely relative to the drilling direction, whereby actuating the first path correction means causes the drilling module to pivot relative to the anchor module.

8. A drilling machine according to any preceding claim, wherein the movement means are mounted to pivot relative to the anchor module (12, 112, 212).

9. A drilling machine according to any preceding claim, wherein the movement means comprise a thrust device (36, 136, 236) for exerting downwardly directed thrust on the cutter members along the drilling direction (DF).

10. A drilling machine according to claim 9, wherein the thrust device includes at least one thrust actuator (37, 137, 237) arranged between the anchor module and the drilling module.

11. A drilling machine according to any preceding claim, wherein the anchor device (14, 114, 214) has at least one anchor pad (16, 116, 216) suitable for bearing against one of the walls (P1, P2) of the excavation (E) to prevent the anchor module from moving along the drilling direction relative to the ground (S).

12. A drilling machine according to any preceding claim, wherein the drilling machine also has damper means (45) for damping the vibration generated by the cutter members while drilling.

13. A drilling machine according to any preceding claim, **characterized in that** it includes a lift cable (C), with the drilling module (20) being suspended from the bottom end thereof.

14. A drilling machine to claim 13 and one or the other of claims 3 and 4, wherein the top section (28) of the drilling module (20) passes through the anchor module (12) and the lift cable is fastened to the top end (28a) of the top section (28) of the drilling module.

15. A drilling machine according to any one of preceding claims, wherein the first path correction means are configured to cause the drilling module to pivot relative to the anchor module about a pivot axis (X) that is perpendicular to the drilling direction (DF) and to the axes of rotation (A1, A2) of the drums (24).
